# EUROPÄISCHE PATENTSCHRIFT

(11) **EP 2 600 747 B1**
(45) Veröffentlichungstag und Bekanntmachung des Hinweises auf die Patenterteilung: **08.04.2015**
(21) Anmeldenummer: 11745479.3
(22) Anmeldetag: 02.08.2011
(51) Int. Cl.: A45C 3/12, A45C 7/00, A45C 13/16

(54) **REISEGEPÄCK**
LUGGAGE
BAGAGE

(30) Priorität: 05.08.2010 CH 12692010
(43) Veröffentlichungstag der Anmeldung: 12.06.2013
(73) Patentinhaber: Willi, Christoph, 9434 Au (CH)
(72) Erfinder: Willi, Christoph, 9434 Au (CH)
(74) Vertreter: Frei Patent Attorneys
(86) Internationale Anmeldenummer: PCT/CH2011/000176
(87) Internationale Veröffentlichungsnummer: WO 2012/016343

(56) Entgegenhaltungen:
- WO-A1-97/24046
- DE-A1- 3 121 762
- DE-U1- 20 112 393
- DE-U1- 29 805 365
- FR-A- 1 435 271
- US-A- 5 445 302

## Beschreibung

Die Erfindung betrifft ein Hartschalen-Reisegepäck. Reisegepäck mit harter Aussenschale dienen dazu, den Inhalt des Gepäcks besser zu schützen, als es in ,weichem' Reisegepäck der Fall ist. In einem Reisegepäck können mannigfaltige Abteilungen und Fächer zum ordentlichen Verstauen vorgesehen sein, doch immer wieder wünscht man sich für die Ordnung und für den Schutz einiger Dinge bessere Einteilungen.

So werden bspw. Schuhe in einen Schuhsack gepackt, Ferse zur Spitze, und so im Koffer zwischen anderem verstaut. Wenn teure Schuhe auf diese Weise kleine Beschädigungen aufweisen, kann man sich nur ärgern. Nicht selten hat man die Schuhe separat in einem Schuhsack dabei. Doch auch dies ist nicht die Lösung wie man sie sich eigentlich wünscht.

Die FR 1 435 271 A beschreibt einen Stiefelkasten mit diagonaler Teilung zum Verstauen eines Stiefelpaares

Die DE 298 05 365 U1 beschreibt einen Mehrzweckkoffer mit einer Unterschale, einer mittels dieser über ein Scharnier verbundene Oberschale und einem, in dem von den beiden Schalen gebildeten Hohlraum gangeordneten Einschub.

Die WO 97/24046 A1 beschreibt ein Handgepäckstück mit einem Verschlussrollo.

Die US 5 445 302 A beschreibt einen Transportbehälter für Haustiere, welcher über einen Schultergurt am Körper betragen werden kann. Die eine Wand des Transportbehälters wird durch ein Netz aus Plastik gebildet.

Die DE 32 21 762 A1 beschreibt einen Aluminiumkoffer, welcher stufenförmig verändert werden kann.

Die DE 201 12 393 U1 beschreibt eine Gepäckstückanordnung mit einem Koffer und einem weiteren Gepäckstück, die aneinander befestigbar sind.

Abhilfe schafft hier die Erfindung, welche bspw. als schicker Schuhkoffer ausgestaltet werden kann. Es ist ein teilbarer Hartschalenkoffer für bspw. zwei oder vier paar Schuhe, die sicher vor Schäden auf die Reise mitgenommen werden können. So besteht dieser Hartschalenkoffer aus zwei einzelnen verschliessbaren Koffern, die sich gegenseitig schützend zu einem Koffer zusammenfügen lassen. Gegenseitig geschützt sind bspw. die Verschlussladen wie Türchen, Gitter, Rollos der einzelnen Koffer bzw. Kofferteile. So ist jeder Kofferteil für sich eine, hier für Schuhe, schützende Einheit, wohl verschliessbar, doch nicht rundum gegen massivere Stösse und andere Einwirkungen geschützt. Dies geschieht erst durch das Zusammenfügen beider Teile zu einer Einheit. Die erfinderische Idee kann auf weitere Teile dieser Art weiterentwickelt werden. Anhand der nachfolgend aufgeführten, die Erfindung an einem zweiteiligen Beispiel illustrierenden Figuren wird diese im Detail diskutiert.
- Figur 1: zeigt ein Hartschalengepäck aus zwei sich gegeneinander schützenden Teilen.
- Figur 2: zeigt den Gegenstand gemäss Figur 1 ein Stück weit auseinandergenommen, doch nur soviel, um das Prinzip zu zeigen.
- Figuren: 3A und 3B zeigen einen der beiden Einzelteile im offenen und geschlossenen Zustand
- Figur 4: zeigt einige konstruktive Teilbereiche des zu diskutierenden Hartschalengepäcks.
Wie gemäss Figur 1 am reisefertigen Gepäck zu sehen ist, besteht die Teilung diagonal durch den würfel- oder quaderförmigen Gegenstand. Man sieht schon von aussen, dass diese Teilung bspw. Schuhe mit hohen Absätzen bevorzugt verstauen kann. Im einen Teil 10 stehen sie, im anderen Teil 20 sind sie über Kopf. Hier nicht sichtbar ist der innere Verschluss der beiden Teile. Jeder Teil hat einen Griff oder Henkel, der Teil 10 hat einen Tragriemen 13 (verdeckt) und der Teil 20 hat einen solchen mit der Nummer 23. Um die beiden Teile miteinander oder besser gesagt aneinander zu befestigen, dienen die Verschlüsse 15 für den Teil 10 und 25 für den Teil 20. Die Verschlüsse 15 und 25.1 schnappen ineinander und halten so die Teile fest. Wie in den folgenden Figuren gezeigt wird, besteht das Gepäck dieses Beispiels aus einem Rahmen oder Gerüst und daran befestigten Hartschalen 12 für den Teil 10 und 22 für den Teil 20.

Figur 2 zeigt den zu diskutierenden Gegenstand teilweise zerlegt und von einander getrennt. Die Teile sind ohne die eingesetzten Hartschalen dargestellt, damit man in das Innere sehen kann. Ein starrer, gerüstartiger Rahmen (frame) gibt dem Gepäckstück und seinen Teilen Form und Festigkeit. Für den Teil 10 ist es der Rahmen 16 und für den Teil 20 ist es der Rahmen 26. In der Diagonalstrebe erkennt man Formschlusselemente 17.1. und 17.2 für den seitlichen Halt der Teile zueinander, nämlich eine langgezogene Rille 17.1 und eine gleich lang gezogene Erhebung 17.2. Diese greifen in ihr Gegenstück im Teil 20 ein, wo spiegelverkehrt, hier verdeckt, Formschlusselemente 27.1 und 27.2 im Rahmen 27 angeordnet sind. Auch sieht man hier, dass beide Teile als innerer Abschluss je einen Rollo 11.2 und 21.2 aufweisen. Beide Rollos sind in eine geöffnete Position gebracht, also aufgeschoben, so, dass man in den Innenraum mit dem Inhalt gelangen kann.

Die Figuren 3A und 3B zeigen den Teil 10 an welchen der Rollo 11.1 einmal bei Figur 3A zum Innenteil geschlossen und bei Figur 3B zum Innenteil geöffnet ist. Beide Figuren 3A und 3B sind mit einer eingesetzten Hartschale 12 dargestellt. Figur 3B zeigt sehr schön, wie man Schuhe mit mittelhohen bis hohen Absätzen darin platzieren kann. Damit die Schuhe nicht herumfallen, sind sie in einem hier nicht dargestellten Einsatz bspw. für die Absätze und Schuhspitze gehalten. Sind die Schuhe darin verstaut, kann man den Rollo schliessen und die Schuhe sind darin geschützt. Will man damit wegreisen, so legt man die Teile 10 und 20 aufeinander und verriegelt sie gegeneinander. Am Henkel 13 bzw. 23 lässt sich dieser Schuhkoffer bequem tragen. Die innere Ausrüstung kann beliebig gestaltet werden, zum Beispiel für andere Gegenstände als Schuhe es sind.

Dieses Beispiel der Erfindung ausgestaltet für eine Schuhbox ist nicht nur ansprechend elegant, die Box ist auch praktisch für den Schutz von delikaten und teuren Schuhen und leicht handhabbar ohne Gefahr, die Fingernägel zu ruinieren. Die Damenwelt wird den männlichen Erfindern innig dankbar sein.

Figur 4 zeigt schliesslich die Rahmen 16 und 26 (frames) der beiden zueinander stehenden Teile 10 und 20, sowie, nach hinten hinausgeschoben, die Hartschale 12 des Teils 10. Die Hartschalen können aus Kunststoff, aus Aluminium oder einem anderen geeigneten stossfesten Material sein. Es ist klar, dass dies eine einfache und gute Ausführungsform dieses Beispiels ist und verschiedene Varianten des Rahmens und der Hartschalen möglich sind. Als Verschlussladen dienen, wie abgebildet, Rollos, aber auch andere Formen von Verschlussladen zum Oeffnen und Schliessen sind denkbar. Wenn man keine Rollos haben will, kann man auch ein Verschlussgitter auf den Rahmen clippen, sodass der Inhalt nach dem Auseinandernehmen des Gepäckstücks sichtbar ist bspw. für ein ausgiebiges Set von Kosmetikartikeln.

## Patentansprüche

1. Zweiteiliges Reisegepäck, welches würfel- oder quaderförmig ausgebildet ist und eine diagonale Teilung aufweist, wobei die Teile (10, 20) des Reisegepäcks zu einem verschliessbaren Einzelgepäckstück zusammenfügbar sind, wobei die Teile (10, 20) des Reisegepäcks als Hartschalengepäckstücke gefertigt sind und zusammengefügt ein Hartschalengepäck bilden,
**dadurch gekennzeichnet, dass**
die Teile (10, 20) für sich selbst verschliessbar sind, wobei beide Teile (10, 20) je einen inneren Verschluss (11.2, 21.2) aufweisen.

2. Reisegepäck nach Anspruch 1, **dadurch gekennzeichnet, dass** die verschliessbaren Einzelteile (10, 20) mittels Verschlussladen verschliessbar sind.

3. Reisegepäck nach Anspruch 2, **dadurch gekennzeichnet, dass** die Einzelteile (10, 20) mittels eines Rollos (11.2, 21.2) verschliessbar sind.

4. Reisegepäck nach Anspruche 2, **dadurch gekennzeichnet, dass** die Einzelteile (10, 20) mittels eines Gitters verschliessbar sind.

5. Reisegepäck nach einem der vorangehenden Ansprüche, **dadurch gekennzeichnet, dass** die Hartschalen (12, 22) aus Kunststoff gefertigt sind.

6. Reisegepäck nach einem der vorangehenden Ansprüche, **dadurch gekennzeichnet, dass** die Hartschalen (12, 22) aus Aluminium gefertigt sind.

7. Reisegepäck nach einem der vorangehenden Ansprüche, **dadurch gekennzeichnet, dass** die Teile (10, 20) des Reisegepäcks einen Rahmen oder ein Gerüst und daran befestigte Hartschalen (12, 22) umfassen.

8. Reisegepäck nach Anspruch 7, **dadurch gekennzeichnet, dass** der Rahmen oder das Gerüst Diagonalstreben mit Formschlusselementen (17.1, 17.2) umfassen.

9. Reisegepäck nach Anspruch 2, **dadurch gekennzeichnet, dass** sich die Teile (10, 20) gegenseitig schützend zu einem Reisegepäck zusammenfügen lassen, derart, dass die Verschlussladen gegenseitig geschützt sind.

## Claims

1. Two-part luggage which is designed in a cube-shaped or cuboid manner and comprises a diagonal partition, wherein the parts (10, 20) of the luggage can be joined together into a closable single luggage piece, wherein the parts (10, 20) of the luggage-are designed as hard-shell luggage pieces and, joined together, form hard-shell luggage,
**characterised in that**
the parts (10, 20) are individually closable, wherein both parts (10, 20) each comprise an inner closure (11.2, 21.2).

2. Luggage according to claim 1, **characterised in that** the closable individual parts (10, 20) are closable by way of closure shutters.

3. Luggage according to claim 2, **characterised in that** individual parts (10, 20) are closable by way of a roller shutter (11.2, 21.2).

4. Luggage according to claim 2, **characterised in that** individual parts (10, 20) are closable by way of a grille.

5. Luggage according to one of the preceding claims, **characterised in that** the hard shells (11, 22) are manufacture of plastic.

6. Luggage according to one of the preceding claims, **characterised in that** the hard shells (12, 22) are manufactured of aluminium.

7. Luggage according to one of the preceding claims, **characterised in that** the parts (10, 20) of the luggage comprise a frame or a framework, and hard shells (12, 22) fastened thereon.

8. Luggage according to claims 7, **characterised in that** the frame or the framework comprise diagonal struts with positive-fit elements (17.1, 17.2)

9. Luggage according to claim 2, **characterised in that** the parts (10, 20) can be joined together in a mutually protective manner into a luggage, in a manner such that the closure shutters are mutually protected.

## Revendications

1. Bagage en deux parties configuré en forme de cube ou de parallélépipède et présentant une division diagonale, les parties (10, 20) du bagage pouvant être assemblées pour former un bagage refermable en une pièce, les parties (10, 20) du bagage étant réalisées comme sous la forme de bagage en coque dure et formant un bagage en coque dure lorsqu'elles sont assemblées,
**caractérisé en ce que**
les parties (10, 20) peuvent être fermées indépendamment l'une de l'autre, les deux parties (10, 20) présentant chacune une fermeture intérieure (11.2, 21.2).

2. Bagage selon la revendication 1, **caractérisé en ce que** les parties individuelles refermables (10, 20) peuvent être fermées au moyen de rabats de fermeture.

3. Bagage selon la revendication 2, **caractérisé en ce que** les parties individuelles (10, 20) peuvent être fermées au moyen d'un rabat déroulant (11.2, 21.2).

4. Bagage selon la revendication 2, **caractérisé en ce que** les parties individuelles (10, 20) peuvent être fermées au moyen d'un treillis.

5. Bagage selon l'une des revendications précédentes, **caractérisé en ce que** les coquilles dures (12, 22) sont réalisées en matière synthétique.

6. Bagage selon l'une des revendications précédentes, **caractérisé en ce que** les coquilles dures (12, 22) sont réalisées en aluminium.

7. Bagage selon l'une des revendications précédentes, **caractérisé en ce que** les parties (10, 20) du bagage comprennent un bâti ou un treillis sur lequel sont fixées les coquilles dures (12, 22).

8. Bagage selon la revendication 7, **caractérisé en ce que** le bâti ou le treillis comprennent des entretoises diagonales dotées d'éléments (17.1, 17.2) en correspondance géométrique.

9. Bagage selon la revendication 2, **caractérisé en ce que** les parties (10, 20) peuvent être assemblées pour former un bagage en se protégeant mutuellement par le fait que les rabats de fermeture se protègent mutuellement.
